# EUROPÄISCHE PATENTSCHRIFT

(11) **EP 0 090 415 B1**
(45) Veröffentlichungstag und Bekanntmachung des Hinweises auf die Patenterteilung: **11.06.1986**
(21) Anmeldenummer: 83103125.7
(22) Anmeldetag: 29.03.1983
(51) Int. Cl.: F24F 13/15, F24F 11/04

(54) **Druckwellen-Schutzklappen**
Pressure-waves protecting flaps
Volets de protection contre des ondes de surpression

(30) Priorität: 29.03.1982 DE 8208932 U
(43) Veröffentlichungstag der Anmeldung: 05.10.1983
(73) Patentinhaber: KRAFTWERK UNION AKTIENGESELLSCHAFT, D-4330 Mülheim (Ruhr) (DE)
(72) Erfinder: Mathewes, Wolfgang, Dipl.-Ing., D-6300 Giessen (DE); Fitzner, Klaus, Dr. Dr.-Ing., D-5240 Betzdorf (DE); Plitt, Uwe, Dr., D-5242 Kirchen (DE)
(74) Vertreter: Mehl, Ernst, Dipl.-Ing.

## Beschreibung

Die Erfindung bezieht sich auf eine Klappe zum Schutz von Einrichtungen, die von einem gas-oder dampfförmigen Medium, insbesondere Luft, durchströmt werden, gegen Druckwellen, gemäß dem Oberbegriff des Anspruchs 1.

Die Komponenten in Lüftungs- und/oder Klimaanlagen, wie insbesondere die Schwebstoff-Filter, aber auch die Wärmetauscher, Drosselklappen und die Komponentengehäuse und Kanäle selbst, müssen gegen Zerstörung durch auftretende Druckwellen und/oder überhöhte Luftgeschwindigkeiten geschützt werden. Dabei stellt ein besonderes Problem die Ansprechgeschwindigkeit der Klappe dar; diese muß geschlossen haben, ohne daß es zu Zerstörungen der zu schützenden Komponenten kommen kann. Besondere Bedeutung haben Druckwellen-Schutzklappen für Kernkraftwerke in deren Zu- und Abluftsystemen. Die Zuluft darf nur gefiltert in das Containment einströmen und darf dieses als Abluft ebenfalls nur gefiltert verlassen. Ein Abluftreinigungs- und Filtersystem ist z.B. in der DE-C- 26 25 275 beschrieben; es weist eine Mehrzahl von Schwebstoff-Filtern denen Aktivkohlefilter vor- bzw. nachgeschaltet sind, und es weist weitere den Nachschalt-Aktivkohlefiltern in Richtung auf den Abluftkamin nachgeschaltete Nachfilter auf.

Durch die GB-A- 569 073 ist eine Druckwellen-Schutzklappe der eingangs genannten Art bekannt mit einem in einem Lüftungskanal zu montierenden Rahmen, an welchem die Lamellen, ausgeführt als Pendelklappen mit V-förmigem Querschnitt und der Schwenkachse im Scheitelpunkt, um mehrere zueinander parallele Achsen unabhängig voneinander schwenkbar gelagert sind, die beim Überschreiten einer bestimmten Luftgeschwindigkeit und/oder bei überhöhtem Luftdruck im Schließsinne beaufschlagt werden und dadurch den Kanalquerschnitt selbsttätig so lange absperren, bis Luftgeschwindigkeit und/oder Luftdruck wieder auf den Normalwert abgefallen sind.

Ebenfalls einen V-förmigen Querschnitt weisen die pendelklappenartigen Lamellen nach dem DE-U- 7 133 893 auf, welches ein Lüftungsfenster für Gehäuse von freistehenden Transformatorstationen betrifft. Um ein Austreten von heißen oder gar brennenden Gasen im Kurzschlußfalle durch das Lüftungsfenster nach außen zu vermeiden, sind die pendelklappenartigen Lamellen mittels Lagerzapfen ihrer Schmalseiten an Lagerbohrungen des Rahmens derart drehbar gelagert, daß sie durch den inneren Überdruck in eine Schließstellung verschwenkt werden, bei der sie einander überlappen. Zur Vermeidung von Schwingen oder Klappern der freipendelnd aufgehängten Lamellen, bedingt durch die äußeren Einwirkungen, beispielsweise Erschütterungen oder auch wechselnden Luftdruck, können die freien Kanten dieser pendelklappenartigen Lamellen durch eine nachgiebige Kraft, und zwar Federn, rückstellend federbelastet sein. Als federn dienen dabei streifenförmige Ansätze aus elastischem Kunststoff an die Lagerzapfen aufweisenden stirnseitigen Platten.

Nachteilig bei diesen beiden bekannten Ausführungsformen von Druckwellen-Schutzklappen ist vor allem, daß die einzelnen Lamellen eine verwickelte Profilierung und infolgedessen eine beträchtlichte Baubreite sowie ein relativ hohes Gewicht aufweisen. Beim Auftreten von Druckwellen und überhöhten Luftgeschwindigkeiten ist die Reaktion der Lamellen deshalb verhältnismäßig träge. Diese bekannten Druckwellen-Schutzklappen sind daher nicht brauchbar, wenn es darauf ankommt, empfindliche Komponenten in Lüftungs- und Klimaanlagen, wie beispielsweise Schwebstoff-Filter, spontan gegen mechanische Zerstörung durch auftretende Druckwellen und überhöhte Luftgeschwindigkeit zu schützen. Solche Bedingungen liegen insbesondere - wie oben bereits ausgeführtin Kernkraftwerken vor, deren Sicherheitsbehälter über Kanalsysteme be- und entlüftet wird, und zwar dann liegen solche Bedindungen vor, wenn sich ein Defekt im Drucksystem des Sicherheitsbehälters einstellt. Konventionelle Überdruck-Schutzklappen sind verhältnismäßig träge; sie schließen im allgemeinen erst beim Aufbau eines Überdruckes von 1,3 bar, welcher ausreicht, die empfindlichen Schwebstoff-Filter zu zerstören. Sogenannte Stoßventile sprechen schneller an, sie haben im allgemeinen eine Schließzeit in der Größenordnung von 100 ms, jedoch sind sie anfällig gegen Verschmutzungen, wodurch die Schließzeit wieder größer wird.

Bei einer weiteren gattungsgemäßen Druckwellen-Schutzklappe nach der DE-A- 2 839 998, die als Lüfterelement zum Einbau in die Außenwand eines Gebäudes dient, bestehen die Lamellen zwar nicht aus Profilkörpern V-förmigen Querschnitts, sondern aus flachen oder eine abgewinkelte Längskante aufweisenden Metallstreifen. Jedoch erfolgt die Abstützung der Lamellen in ihrer Schließstellung lediglich in ihrem Schwenkachsenbereich, in dem die Lamellen mit ihren freien Enden jeweils das Lagerende der Nachbarlamelle überlappen und so die auf den Lamellen lastenden Druckdifferenzkräfte von ihren Drehlagern aufgefangen werden müssen. Hierbei ergibt sich das Problem, daß bei einer vorgegebenen Mindestansprechgeschwindigkeit diese bekannte Druckwellen-Schutzklappe nur für relativ kleine Druckdifferenzen ausgelegt werden kann; denn entweder wird die träge Masse der Lamellen klein gemacht, dann ist bei - annehmbarer Ansprechgeschwindigkeit der Klappe die Gefahr der Durchbiegung und Beschädigung der Lamellen gegeben, oder die Lamellen werden stabiler ausgeführt, dann ist ihre Ansprechgeschwindigkeit reduziert.

Der vorliegenden Erfindung liegt die allgemeine Aufgabe zugrunde, eine Druckwellen-Schutzklappe gemäß Gattungsbegriff zu schaffen, mit welcher ein Schutz der schutzbedürftigen Anlagen-Komponenten gegen Druckwellen und vor zu hoher Luftgeschwindigkeit mit einer schnelleren Ansprechgeschwindigkeit bzw. in kürzerer Ansprechzeit als bei den bekannten Druckwellen-Schutzklappen, jedoch ohne die Gefahr der Lametlenbeschädigung, ermöglicht ist. Insbesondere liegt die Aufgabe vor, eine Druckwellen-Schutzklappe gemäß dem Oberbegriff von Anspruch 1 so auszubilden, daß Schließzeiten (d.h. Zeitdifferenz zwischen Auftreffen des Druckstoßes auf die Lamellen bis zu deren Schliessen) erreichbar sind, welche unterhalb 20 ms liegen und vorzugsweise sogar gleich oder kleiner als 10 ms sind wobei das sichere Ansprechen der Klappe bis hinunter zu Druckanstiegsgeschwindigkeiten von 0,1 bar/sec gewährleistet ist.

Im Rahmen der Ausgestaltung der Erfindung soll in einer noch spezielleren Aufgabe ein Ansprechen der Klappe bei Druckanstiegsgeschwindigkeiten im Bereich von 0,01 bar/sec (entsprechend 10³ Pa/sec) gewährleistet ist.

Weiterhin soll es durch den Aufbau der Druckwellen-Schutzklappe nach der Erfindung ermöglicht sein, das sogenannte Flattern der Klappe bzw. ihrer Lamellen zu vermeiden, und zwar im Bereich kleiner als auch großer Druckänderungsgeschwindigkeiten; ferner, einen sicheren Schutz der Schwebstoff-Filter in Filteranlagen von Kernkraftwerken gegen Druckwellen und vor zu hoher Luftgeschwindigkeit zu gewährleisten.

Erfindungsgemäß wird die gestellte Aufgabe mit einer Druckwellen-Schutzklappe gemäß dem Oberbegriff durch die im kennzeichen den Teil des Anspruchs 1 angegebenen Merkmale gelöst. Ausgestaltungen der Erfindung sind in den abhängingen Ansprüchen 2 bis 24 dargelegt. Die mit der Erfindung erzielbaren Vorteile sind vor allem darin zu sehen, daß die einzelnen Lamellen aus verhältnismäßig dünnem und schmalem Material, somit also mit geringem Gewicht, gefertigt werden können. Sie sprechen daher sehr leicht und schnell auf Druckwellen und erhöhte Luftgeschwindigkeiten an und ergeben aufgrund der besonderen Stützkonstruktion des nachgeordneten Stützgitters in ihrer Schließlage einen stabilen Abschluß des Kanalquerschnitts vor dem zu schützenden Systembereich. Eine bevorzugte Gitterkonstruktion ist in Anspruch 3 angegeben mit einander kreuzenden, horizontal und vertikal verlaufenden Gitterstäben zweier Gitterstabgruppen. Dabei sind die einzelnen Lamellen um horizontale Achsen schwenkbar; sie stützen sich in ihrer Schließstellung insbesondere überlappend an einer Nachbarlamelle mit einem Überlappungsbereich von z.B. 3 mm ab und stützen sich zusammen mit der Nachbarlamelle, welche sie überlappen, nicht nur an dem zugehörigen horizontalen Gitterstab ab, sondern zugleich an den Vertikalen Gitterstäben, so daß auch Leichtbau-Lamellen großen Druckdifferenzen standhalten können. Die Erfindung umfaßt auch andere Gitterkonfigurationen, welche durch den Anspruch 1 erfaßt und im Rahmen der Figurenbeschreibung weiter unten noch kurz erläutert werden; das rechtwinklige Kreuzstabgitter ist indessen die bevorzugte Ausführungsform. Mit der leichtbanweise der lameller in zusammenhang steht die Blattfederanordnung. Blattfedern lassen sich mit einer sehr geringen Masse herstellen; ihre Masse ist im Vergleich zu derjenigen der Lamellen vernachlässigbar klein, so daß durch die an den Lamellen angreifenden Blattfedern die Ansprechoder Schließzeit der erfindungsgemäßen Klappe nicht merklich vergrößert wird. Eine günstige Blattfederanzahl ist mindestens zwei pro Lamelle, wobei eine einzelne Blattfeder eine Breite (Ausdehnung in LamellenLängsrichtung) aufweist, welche etwa 1/3 bis ein Ganzes der Teilung bzw, des Abstandes der vertikalen Kreuzgitterstäbe ausmacht. Das Rückstellmoment der Blattfedern muß groß genug sein, das auf die Lamellen im Schließsinne wirkende Moment der Druckkräfte der normalen Gasströmung überzukompensieren. Bei einer Schließzeit von etwa 10 ms und einem Druckanstieg von 0,1 bar/sec Überdruck würde folglich die Klappe bei einem Druck von 0,015 bar entsprechend 1,5 x 10³ Pa geschlossen haben, wenn man dabei unterstellt, daß die Kräfte der Rückstellfedern bei einem Überdruck von 500 Pa gerade kompensiert werden. Dies ist indessen nur ein Beispiel; das Rückstellmoment der Blattfedern kann abhängig von der Einsatzart der Klappe auch noch kleiner gewählt werden, ebenso wie es vergrößerbar ist.

Im folgenden wird anhand der Zeichnung, in der mehrere Ausführungsbeispiele der Erfindung dargestellt sind, diese noch näher erläutert. Darin zeigt in teils vereinfachter schematischer Darstellung:
Fig. 1 eine Ansicht auf die Druckwellen-Schutzklappe in teilweise weggeschnittener Darstellung von der Seite des Lamellenfeldes (Druckstoß-Seite) her;
Fig. 2 einen Vertikalschnitt durch die Druckwellen-Schutzklappe nach Fig. 1;
Fig. 3 einen Horizontalschnitt durch die Druckwellen-Schutzklappe nach Fig. 1;
Fig. 4 den in Fig. 2 mit IV gekennzeichneten Ausschnitt in stark vergrößertem Maßstab, wobei Fig. 1 bis Fig. 4 das erste Ausführungsbeispiel darstellt;
Fig. 5 bis 9 ein zweites Ausführungsbeispiel der Druckwellen-Schutzklappe mit einer Lamellen-Funktionsprüfeinrichtung und einer abwandelten Schwenklagerung der Lamellen, und zwac;
Fig. 5 einem im Querschnitt rechteckigen Kanalabschnitt mit eingebauter Druckwellen-Schutzklappe in Aufsicht;
Fig. 6 die Seitenansicht von rechts (Frontansicht) auf die Anordnung nach Fig. 5;
Fig. 7 die Seitenansicht von links (Rückansicht) auf die Anordnung nach Fig. 5, wobei die Darstellung in Fig. 5 und 7 zum Teil weggebrochen ist;
Fig. 8 eine Draufsicht, teilweise weggebrochen, auf die Anordnung nach Fig. 5;
Fig. 9 die Einzelheit IX aus Fig. 5, aus welcher Details der Lamellen-Lagerung und -Rückstellung erkennbar sind;
Fig. 10 die Einzelheit X aus Fig. 8, aus der Details der Schutzklappen-Rahmen- und - Stützgitter-Konstruktion zu entnehmen sind;
Fig. 11 ein drittes Ausführungsbeispiel für eine Lamellen-Lagerung und -Rückkstellung, schematisch;
Fig. 12 ein viertes Ausführungsbeispiel für eine Lamellen-Lagerung und -Rückstellung, gleichfalls schematisch;
Fig. 13 ein fünftes Ausführungsbeispiel für eine Lamellen-Lagerung und -Rückstellung mit Lamellen aus einem zäh-elastischem Kunststoff, ebenfalls schematisch;
Fig. 14 eine zusätzliche Dämpfungseinrichtung, welche den beiden Seitenflanken eines Lamellenfeldes zugeordnet werden kann, in einem vereinfachten Horizontalschnitt. Diese Konstruktion gehört als Zusatzeinrichtung zum zweiten Ausführungsbeispiel nach Fig. 5 bis 10;
Fig. 15 eine weitere Zusatzeinrichtung in Form einer Bremseinrichtung, welche für das erste und zweite Ausführungsbeispiel nach Fig. 1 bis 4 bzw. nach Fig. 5 bis 10 Verwendung finden kann und ebenso wie die Einrichtung nach Fig. 14 dazu geeignet ist, ein Flattern der Schutzklappe bzw. ihrer Lamellen beim Absperren größerer Druckstöße zu verhindern. Fig. 15 stellt eine Aufsicht wie Fig. 2 und 5, jedoch stärker schematisiert, dar;
Fig. 16 und 17 verschiedene Abwandlungen bzw. andere Konfigurationen des Gitterfeldes in stark vereinfachter Darstellung, und zwar
Fig. 16 ein Stützgitter, bestehend aus zwei Gitterstabgruppen unterschiedlicher Stabrichtung, welche sich unter Bildung rhombenförmiger Gitterfelder unter einem stumpfen bzw. spitzen Winkel kreuzen, und
Fig. 17 ein Stützgitter, bestehend aus in konzentrisch zueinander angeordneten Rechtecken bzw. Quadraten befindlichen Umlaufstäben (erste Gitterstabgruppe) und dazu radial verlaufenden Verbindungsstäben (zweite Stabgruppe). Bei allen Stützgittern bzw. Stützgitterfeldern verlaufen die Gitterstäbe hochkant in bezug auf die Druckstoßrichtung, um den Strömungswiderstand des Stützgitterfeldes möglichst klein zu halten.

Fig. 1 bis 4 zeigen eine Druckwellen-Schutzklappe 1 (nachfolgend abgekürzt als Schutzklappe bezeichnet) für den Einbau in oder den Anbau an Kanäle von Lüftungsund/oder Klimaanlagen. Sie weist, vergleiche insbesondere Fig. 1, einen Rahmen 2 auf, der aus zwei spiegelbildlich zueinander angeordneten, aufrechten Holmen 3 und zwei ebenfalls spiegelbildich zueinander vorgesehenen waagrechten Holmen 4 zusammengesetzt ist. Sämtliche Holme 3 und 4 sind vorzugsweise durch Abkanten aus Blech gefertigt, wobei die Holme 3 einen im wesentlichen C-förmigen Querschnitt (Fig. 3) und die Holme 4 einen im wesentlichen Z-förmigen Querschnitt (Fig. 2) haben.

In den von den dichter beieinanderliegenden Schenkeln 4.1 der waagrechten Holme 4 begrenzten Bereich des Rahmens 2 ist ein Stützgitter 5 eingebaut, das aus vertikalen Gitterstäben 7 und 8 sowie horizontalen Gitterstäben 9 zusammengesetzt ist. Sämtliche Gitterstäbe 7, 8 und 9 bestehen aus verhältnismäßig dünnem Blech, beispielsweise in der Stärke zwischen 1 und 3 mm Dicke. Durch die Breite b der horizontalen Gitterstäbe 9 ist die Stützgittertiefe definiert, sie entspricht dabei der Tiefe des von den dichter beieinanderliegenden Schenkeln der horizontalen Holme 4 bestimmten Rahmenabschnitts 10. Sie ist um ein Mehrfaches, beispielsweise um das Sechsfache größer als die jeweilige Breite 11 der vertikalen Gitterstäbe 7 bzw. 8. Der Teilungsabstand 12 zwischen benachbarten, horizontalen Gitterstäben 9 ist im Ausführungsbeispiel gleich dem Teilungsabstand 13 zwischen benachbarten, vertikalen Gitterstäben 7 gewählt, während der Teilungsabstand 14 zwischen benachbarten, vertikalen Gitterstäben 8 (rückseitige Gitterebene eO-eO) das Dreifache der Teilungsabstände 12 bzw. 13 beträgt.

Die äußere Längskante der vertikalen Gitterstäbe 7 und die eine Längskante der horizontalen Gitterstäbe 9 liegen auf bzw. in einer gemeinsamen Ebene e-e, welche wiederum bündig mit den Z-Stegen 4.0 der horizontalen Holme 4 des Rahmens 2 angeordnet ist, vergleiche Fig.2.

Die äußere Längskante der vertikalen Gitterstäbe 8 und die andere Längskante der horizontalen Gitterstäbe 9 sind ebenfalls in einer gemeinsamen strömungsqueren Ebene e0-e0 angeordnet, die bündig zu einer Rahmen-Endkante liegt, vergleiche Fig. 2, 3.

Unmittelbar vor der mit den Stegen 4.0 der horizontalen Holme 4 zusammenfallenden Ebene e-e des Stützgitters 5 sind in den vertikalen Holmen 3 des Rahmens 2 eine Vielzahl von Lamellen 15 schwenkbar gelagert. Jede einzelne Lamelle 15 wird dabei von einem ebenen oder in Querrichtung leicht gebogenen (gewölbten) Blechstreifen gebildet, dessen Breite etwa um die Materialdicke eines horizontalen Gitterstabes 9 größer bemessen ist als der Teilungsabstand 12 zwischen zwei horizontalen Gitterstäben 9, so daß in Schließstellung eine Überlappung bzw. Uberdeckung mit dem benachbarten horizontalen Gitterstab und dem unteren Ende der Nachbarlamelle gewährleistet ist. Sämtliche lamellen 15 sind dabei um zueinander parallele, horizontale Achsen schwenkbar, und zwar jeweils um ihre untere Längskante 16 kippbar, zwischen den vertikalen Holmen 3 des Rahmens 2 gelagert. Zu diesem Zweck können die die Lamellen bildenden Blechstreifen an ihren Enden jeweils mit einer angeformten Nase 17 oder einem angesetzten Zapfen versehen sein, welche in kreisrunde Löcher 18 hineinragen, die sich in den vertikalen Holmen 3 des Rahmens 2 in Höhe der horizontalen Gitterstäbe 9 des Stützgitters 5 befinden. Die Materialdicke der die Lamellen 15 bildenden Blechstreifen wird dabei vorzugsweise zwischen 0,5 bis 1,0 mm gewählt.

Mit Abstand 19 vor der den Lamellen 15 zugeordneten Ebene e-e des Stützgitters 5 sind zwischen die weiter voneinander entfernt liegenden Schenkel der horizontalen Holme 4 mehrere, im Beispiel 2, vertikale Anschlagstege 20 eingesetzt, welche Anschlagflächen 20.1 für die in Kipplage befindlichen Lamellen 15 aufweisen. Der Abstand 19 der Anschlagstege 20 von der besagten Ebene ist dabei vorzugsweise so gewählt, daß die gekippten Lamellen 15 gegenüber der Vertikalen einen Winkel avon 30 bis 40° einnehmen (Fig. 4).

An der Oberseite jeder Lamelle 15 greifen in der Nähe ihrer freien Längskante mehrere Blattfedern 21 an, und zwar so, daß sie in der Ebene der Anschlagstege 20 wirksam sind. Sie sind, wie bei 21.1 angedeutet, im Bereich der freien Längskante der Lamellen mit diesen durch Nieten oder Anpunkten verbunden. Mit ihrem anderen Ende liegen diese Blattfedern 21 frei auf der Oberseite des der jeweiligen Kippachse 16,17 7 benachbarten, horizontalen Gitterstabes 9 auf, vergleiche insbesondere Fic. 2, Fig. 4. Jede Blattfeder 21 kann aus Federstahlband gefertigt sein, das vorzugsweise eine Dicke von etwa 0,2 mm hat. Die Breite des Federstahlbandes wird hingegen je nach der gewünschten Federkraft unterschiedlich gewählt. Bewährt haben sich dabei Breiten zwischen 20 und 30 mm.

Sämtliche Bauteile der Schutzklappe 1 werden zweckmäßigerweise aus nicht rostendem Werkstoff, z.B. Leichtmetall, Edelstahl oder auch Titanlegierungen, gefertigt. Diese Materialempfehlung gilt für die Lamellen 15 und auch das Stützgitter einschließlich seiner Rahmenkonstruktion.

Normalerweise sind sämtliche Lamellen 15 der Schutzklappe 1 durch die Blattfedern 21 in ihrer gekippten Öffnungslage gehalten, wie das aus Fig. 2 und durch die voll ausgezogenen Linien der Fig. 4 hervorgeht. Die Luft strömt dabei in Richtung des Pfeiles 22 durch die Schutzklappe 1. Bei Luftgeschwindigkeiten bis zu einer Grenzgeschwindigkeit, die durch die Federstärke der Blattfedern 21 festgelegt ist, verbleiben die Lamellen 15 unter der Kraft der Blattfedern 21 in ihrer gekippten Lage und damit die Schutzklappe 1 offen.

Treten Luftgeschwindigkeiten über der Grenzgeschwindigkeit auf, dann werden die Lamellen 15 gegen die Kraft der Blattfedern 21 in die gestrichelt dargestellte Stellung nach Fig. 4 auf ihre Sitze gedrückt und damit die Schutzklappe 1 geschlossen. Bei Druckwellen in der Größenordnung von 1,25 bar konnten Schließzeiten der Schutzklappe für diesen Vorgang von weniger als 6 ms erzielt werden. In der Schließlage der Lamellen 15 nimmt das Stützgitter 5 die auf diese wirkenden Druckkräfte auf, wobei die verhältnismäßig geringen Abstände zwischen den einzelnen Gitterstäben 7 und 9 dazu beitragen, daß die Lamellen 15 trotz ihrer geringen Dicke und ihres geringen Gewichtes der lokalen Druckbelastung widerstehen.

Als wichtig und vorteilhaft hat es sich erwiesen, daß die verhältnismäßig breiten, d.h. eine große Stützgittertiefe aufweisenden, horizontalen Gitterroststäbe 9 Stoßdiffusoren bilden, die den Strömungswiderstand der Schurzklappe 1 beträchtlich herabsetzen. Zur Bildung von Stoßdiffusoren haben die horizontalen Gitterstäbe 9 in Strömungsrichtung 22 eine Ausdehnung b (vgl. Fig. 3), die ein Mehrfaches der Breite a (siehe Fig. 4) des engsten Strömungsquerschnittes zwischen einander benachbarten Lamellen 15 beträgt, wobei dieser engste Strömungsquerschnitt dem kleinsten Abstand einander benachbarter Lamellen 15 in ihrer Offenstellung entspricht. Die Stützgitter-Tiefe b der horizontalen Gitterstäbe 9 muß also mindestens gleich, vorzugsweise jedoch größer, und zwar um ein Mehrfaches größer sein als die Stützgitter-Tiefe der vertikalen Gitterstäbe 7, 8 ist.

Wie es Fig. 2 und 3 erkennen lassen, erfolgt der Eingriff der Gitterstäbe zweckmäßigerweise wechselseitig mittels Schlitzen und Stegen, zum Aufbau eines stabilen Stützgitterfeldes. So sind z.B. die horizontalen Gitterstäbe 9 mit Schlitzen 9.1 (Frontseite) und 9.2 (Rückseite) versehen, in welche die vertikalen Gitterstäbe 7 bzw. 8 eingefügt sind. Bevorzugt kann die Anordnung so getroffen werden, daß die Tiefe der Schlitze 9.1 und 9.2 lediglich die Hälfte der Stabbreite der vertikalen Gitterstäbe 7 bzw. 8 beträgt und letztere auf ihrer halben Breite ebenfalls mit einer Schlitzung versehen sind, so daß nach dem sogenannten Eierkistenprinzip ein wechselseitiger, formschlüssiger Eingriff zwischen Schlitzen der einen Stabgruppe und Stegen der anderen Stabgruppe erfolgt. Aus Gründen einer möglichst wenig verlustbehafteten Strömung und zur Erzielung eines großen Widerstandsmomentes zum Abfangen der auf die Lamellen wirkenden Druckkräfte sind die Gitterstäbe in Strömungsrichtung 22 gesehen hochkant angeordnet.

Der Teilungsabstand 12 des Stützgitters 5 ist, wie erwähnt auf die Streifenbreite der Lamellen abgestimmt, Die relativ leicht und biegsam gebauten Lamellen können nun in gängige Schutzklappen mit Stützgitterseitenlängen in der Größenordnung von 500 mm oder mehr eingebaut sein, weil das Stützgitter nicht nur mit Gitterstäben der einen Richtung, sondern auch mit diese erste Gitterstabgruppe kreuzenden zweiten Gitterstäben ausgerüstet ist, wodurch eine Vielzahl zusätzlicher Abstützstellen, verteilt über die Länge der Lamellen, gewonnen wird.

Wenn man von dem Kreuzgitterfeld des ersten Ausführungsbeispiels nach Fig. 1 bis 4 ausgeht, so ist es in diesem Zusammenhang vorteilhaft, wenn der Teilungsabstand 13 der vertikalen Gitterstäbe 7 voneinander mit zunehmender Druckbelastung der Lamellen 15 kleiner werdend gewählt wird. Im dargestellten Beispiel ist er insbesondere in etwa gleich dem Teilungsabstand 12 zwischen den horizontalen Gitterstäben 9, so daß man von einem Quadrat-Stützgitter sprechen kann. Würde sich bei grösserer Druckbelastung der Teilungsabstand 13 demgegenuber noch weiter verringern, so ergäbe sich ein Rechteck-Stützgitter mit entsprechend über die Lamellenlänge verteilten, durch die Vertikalstäbe 7 gebildeten Stützstellen vergrößerter Anzahl.

Es ist zweckmäßig, daß zur Erzielung einer möglichst spaltfreien Oberfläche des aus ineinander verzahnten Gitterstäben aufgebauten Stützgitters 5 dieses nach dem Zusammenfügen mit einer Beschichtung versehen wird (nicht im einzelnen dargestellt). Diese Beschichtung kann z.B. durch Aufspritzen oder Tauchen aufgebracht werden, sie kann aus einem geeigneten Kunststoff oder einem Überzugmetall, z.B. Zink, oder einem Lack bestehen.

Für die gewählte, besonders vorteilhafte Lamellen-Rückstellung mittels Blattfedern ist charakteristisch (siehe insbesondere Fig. 4), daß die Lamellen 15 in ihrer Offenstellung mit ihrer freien Längskante 150 vom Stützgitter 5 weggeneigt an einem Anschlag 20 bzw. der Anschlagfläche 20.1 der Rahmenkonstruktion anliegen und daß zur Erzeugung eines Rückstellmomentes um die Lamellenschwenkachse 16, 17 in Richtung der Offenstellung auf der Stützgitterseite der Lamellen in der Nähe ihrer freien Längskante 150 an einem ersten Kraftangriffspunkt 21.1 jeweils das eine Ende der unter Vorspannung stehenden Blattfeder 21 angreift, die mit ihrem anderen Ende an einem zweiten Kraftangriffspunkt 21.2 eines benachbarten Gitterstabes 9 abgestützt ist. Von diesen beiden Kraftangriffspunkten 21.1 und 21.2 ist der eine als Federbefestigung und der andere als Federgleitsitz ausgeführt. Die dargestellte Ausführung ist besonders günstig, bei der die Blattfeder 21 jeweils mit ihrem einen Ende bei 21.1 an der Lamelle befestigt ist und mit ihrem anderen Ende auf der zugewandten flächigen Seite des benachbarten, lamellen-achsparallel verlaufenden horizontalen Gitterstabes 9 gleitend geführt ist, d.h. Kraftangriffspunkt 21.1 ist die Befestigungsstelle, Kraftangriffspunkt 21.2 der Federgleitsitz. Bei dieser Ausführung tritt beim Schließvorgang eine relativ geringe Biegebeanspruchung der Feder auf, was lebensdauerverlängernd wirkt, und im Falle von Aluminium-Lamellen 15 ist ein Schieben oder Gleiten des Federstahles auf der Lamelle vermieden.

Die Schutzklappen-Konstruktion nach dem zweiten Ausführungsbeispiel der Figuren 5 bis 10 entspricht im grundsätzlichen Aufbau derjenigen nach dem ersten Ausführungsbeispiel (Fig. 1 bis 4), wobei jedoch die nachfolgend erläuternden Detail-Modifikationen vorliegen:

Die Schutzklappe A1 ist in einen Kanalabschnitt 23 eingebaut, welcher in Strömungsrichtung 22 gesehen ein Mehrfaches der Tiefe der Schutzklappe AI aufweist. Er ist an seinen beiden Enden mit Endflanschen 23.1 und 23.2 versehen, mit denen er an Kanäle oder Komponenten der Lüftungs- bzw. Klimaanlagen anflanschbar ist. Die zum ersten Ausführungsbeispiel gleichartigen Teile in Figuren 5 bis 10 sind mit den gleichen arabischen Ziffern, jedoch unter Voranstellung des Großbuchstabens A, gekennzeichent. Man erkennt, daß das als Ganzes mit A5 bezeichnete Stützgitter (Fig. 7) zwischen seinen beiden Ebenen e-e (Zuströmseite) und e0-e0 (Abströmseite) etwas kürzer bzw. weniger tief gebaut ist als das Stützgitter nach dem ersten Ausführungsbeispiel, so daß nur die eine Sorte von vertikalen Gitterstäben A7 benutzt wird.

Eine Modifikation ist aus Figuren 5 und 9 erkennbar: Die Lamellen A15 sind im Bereich ihrer schwenkachsnahen Längsseiten A15u zumindest in einer Mehrzahl von über ihre Länge verteilten Gelenkstellen 24 an das Stützgitter A5 angelenkt. Im dargestellten Beispiel, bei dem dreizehn vertikale Gitterstäbe A7 ve wendet sind, könnten dementsprechend pro Lamelle A15 a h dreizehn Gelenkstellen der aus Fig. 9 näher ersichtlichen Art vorgesehen sein. Diese sind im einzelnen so ausgeführt, daß die Lamellen A15 an ihren schwenkachsnahen Längsseiten A15u, wie dargestellt, abgewinkelt sind, wobei die Abwinklung A15.1 (kurzer Schenkel) etwa 1/10 bis 1/5 der Länge des längeren Lamellenschenkels A15.2 ausmacht. Mit diesen Abwinklungen A15.1 greifen die Lamellen A15 in nutförmige Aussparungen 25 von lamellenquer verlaufenden und im dargestellten Beispiel auch vertikalen Gitterstäben A7 schneidenlagerartig schwenkbar geführt ein. Entsprechend zu Fig. 4 ist auch in Fig. 9 gestrichelt die Schließstellung der Lamellen A15 angedeutet: In der Schließstellung A15' liegt die Abwinklung A15.1 an der Unterseite der horizontalen Gitterstäbe A9 an, und der längere Lamellenschenkel A15.1 überlappt sich mit der darüber angeordneten Nachbarlamelle auf der Strecke h1 und mit der Kante des zugehörigen horizontalen Gitterstabes auf der Strecke h2. In Offenstellung ergeben sich für die Lamelle A15 innerhalb der nutförmigen Aussparung 25 somit zwei Gelenkpunkte; die Schwenklagerung wird ergänzt durch die Blattfeder-Anordnung A21, welche derjenigen nach Fig. 4 entspricht, und durch den Anschlagsteg A20, welcher in diesem Ausführungsbeispiel Anschlagflächen A20.1 aufweist, welche durch sägezahnförmige Aussparungen an dem Anschlagsteg A20 gebildet werden und deren Neigung dem gewünschten Kippwinkel a (vgl. Fig. 4) der Lamellen entspricht, so daß sich in der dargestellten OffenstelLung eine flächige Anlage und Unterstützung der Lamellen A15 ergibt.

Es sind in ähnlicher Anordnung wie beim ersten Ausführungsbeispiel auch hierbei zwei Anschlagstege A20 vorgesehen, welche mit dem Gitterrahmen A2 fest verbunden und mit ihren Schmalseiten in Strömungsrichtung 22 weisend sowie in Druckstoßrichtung gesehen vor dem Lamellenfeld angeordnet sind (vgl. auch Fig. 5, 6 und 8). Diese Anschlagstege sind als Winkelleisten ausgeführt, welche an ihren oberen und unteren Enden (vgl. Fig. 6 und 8) an Befestigungswinkeln 26 festgeschraubt sind, welch letztere an den horizontalen Rahmenholmen A4 festgeschweißt sind. Die vertikalen Anschlagstege A20 dienen zugleich zur Lagerung einer als Ganzes mit 27 bezeichneten Prüfeinrichtung für die Schließfunktion der Lamellen A15. Im einzelnen ist die Prüfeinrichtung 27 (vgl. Fig. 5, 6 und 8) mit mindestens einem messerförmigen, in Strömungsrichtung orientierten Stellorgan 27.1 geringen Strömungswiderstandes versehen, welches lamellen-achsparallel und etwa mittig zum Lamellenfeld auf dessen Druckstoßseite derart schwenkbar gelagert ist, daß durch Verschwenken dieses Stellorgans 27.1 in der einen oder anderen Schwenkrichtung 27o (nach oben) oder 27u (nach unten) die Ober- oder Unterseite des Lamellenfeldes schließbar ist. Die Anschlagstege A20 dienen, wie ersichtlich, zur drehbaren Lagerung der Welle 27.2 des messerförmigen Stellorgans 27.1; sie sind zu diesem Zweck mit entsprechenden Lagerbüchsen 27.3 oder Durchführungen 27.4 versehen. Eine weitere Lagerbüchse mit Wellendurchführung ist an der Wand 23.3 des Kanalabschnitts 23 bei 27.5 dargestellt. Diese Lagerbüchse ist mit der Kanalwand verschweißt. Durch sie hindurch führt die Welle 27.2 nach außen. Das nach außen ragende Ende der Welle 27.2 ist mit einem Betätigungshebel 27.6 versehen, der mittels einer im Querschnitt etwa Z-förmigen Konsole 28, die außen auf dem Kanalflansch 23.1 aufgeschweißt ist, in seiner dargestellten mittigen Nullstellung, z.B. durch einen Bolzen 29 fixiert ist, welcher durch entsprechende Bohrungen in der Konsole 28 und dem freien Ende des Betätigungshebels 27.6 hindurchgesteckt ist.

Die Rahmenkonstruktion des zweiten Ausführungsbeispiels ist etwas anders als diejenige des ersten Beispiels, wozu insbesondere auf Fig. 5, 8 und 10 verwiesen wird. Am Innenumfang des Kanalabschnitts 23, und zwar bodenseitig und an den Seitenwänden sind winklige Halteeisen 30 mit ihrem einen Schenkel 30.1 verschweißt, so daß der in das Kanalinnere ragende andere Schenkel 30.2 der Halteeisen 30 eine Befestigungsebene für die Stützgitterkonstruktion (Ebene eO-eO) bildet. An dieser Befestigungsebene der Halteeisen 30 sind die vertikalen Holme A3, die ein U-Profil mit ungleicher Schenkellänge aufweisen, mit ihrer Basis festgeschraubt (Fig. 10). Der Gitterrahmen A2 wird vervollständigt durch die horizontalen Holme A4, die mit den oberen bzw. unteren Enden der vertikalen Holme A3 auf nicht näher ersichtliche Weise verbunden, z.B. verschraubt oder verschweißt sind. Die Seitenflanken der vertikalen Holme A3, und zwar ihre längeren U-Schenkel, bilden auf diese Weise Befestigungsflächen für die horizontalen Gitterstäbe A9, die mit Abwinklungen A9.1 ihrer Enden mit den Seitenflanken der vertikalen Holme A3 jeweils verschraubt sind (Fig. 10). Die Ausbildung der vertikalen Holme A3 als U-ProfilStäbe erlaubt die Bildung von seitlichen Gehäusetaschen oder Räumen 31, welche - wie weiter unten anhand von Fig. 14 noch erläutertvorteilhafterweise zur Aufnahme von Dämpfungseinrichtungen für die Lamellen A15 dienen können. Für diesen Fall wird der lange U-Schenkel der vertikalen Holme A3 etwas gekürzt, damit die Dämpfungseinrichtung seitlich an den Stirnflächen der Lamellen A15 angreifen kann.

Die Wirkungsweise der Prüfeinrichtung 27 ist derart, daß beim Verschwenken des Betätigungshebels 27.6 nach oben das messerförmige Stellorgan 27.1 in Eingriff mit der oberen Hälfte des Lamellenfeldes gelangt und diese Lamellen in ihre Schließstellung drückt. Da nun die untere, zunächst noch offene Lamellenfeldhälfte die doppelte Strömungsmenge durchlassen muß, verdoppelt sich etwa die Strömungsgeschwindigkeit, und der Staudruck wächst an, so daß bei ordnungsgemäßer Funktion nun auch die untere Lamellenfeldhälfte in die Schließposition geht. Entsprechend kann die Funktionstüchtigkeit der oberen Lamellenhälfte durch Verschwenken des messerförmigen Stellorgans 27 in die untere Schließposition geprüft werden, so daß also mit der Prüfeinrichtung 27 eine einfache, zuverlässig arbeitende Einrichtung vorliegt, mit der die Gängigkeit der Lamellen problemlos geprüft werden kann. Diese Prüfung ist naturgemäß nur kurzzeitig und stört deshalb den Betrieb - wenn man unterstellt, daß mehrere parallel geschaltete Schutzklappen, wie üblich, verwendet werden - praktisch nicht.

Fig. 11 zeigt ein drittes Ausführungsbeispiel der Lamellen-Lagerung, bei welchem mit den Lamellen B15 Blattfedern B21 baulich vereinigt sind und die Lamellen-Blattfeder-Einheit B15 - B21 mit dem Ende eines über die Lamellenfläche überstehenden freien Blattfeder-Stückes B21.1 unter Bildung eines Federgelenkes B24 am Stützgitter A5 befestigt ist. Im einzelnen ist ein verdicktes oder umgebogenes Blattfederende B21.2 in nutförmigen Aussparungen B25 von lamellenquer verlaufenden Gitterstäben A7 durch in die nutförmigen Aussparungen eingefügte Querstifte B32 unter Teilumschlingung der letzteren gefangen, wobei der Querstift B32 die Gelenkachse bildet, um welche die Lamellen-Blattfeder-Einheit B15 - B21 verschwenkbar ist.

Beim vierten Ausführungsbeispiel einer geeigneten Lamellen-Lagerung, siehe Fig. 12, sind die Lamellen C15 mit durch Umbördelungen gebildeten Gelenkaugen C33 anjstützgittecfesten. lamellen-achsparallel verlaufenden Gelenkzapfen C32 angelenkt. Die Lagerung der Blattfeder C21 ist abwechselnd von derjenigen nach Fig.4 und Fig.9 so, daß das Blattfederende C21.1 auf den Lamellen C15 gleiten kann (Gleiteingriff) und dafür das andere Blattfeder-Ende C21.2 in Schlitzen C34.1 einer zusätzlichen, mit dem Stützgitter fest verbundenen vertikalen Leiste C34 formschlüssig befestigt ist. Im Beispiel nach Fig. 12 sind die Lamellen C15 ferner an ihren freien Längsseiten C15 o mit stumpfwinkligen Abbiegungen C15.3 versehen, mit denen sie in ihrer (in Fig. 12 oben dargestellten) Schließstellung an den Gelenkaugen C33 der Nachbarlamelle anliegen. Diese Abbiegungen C15.3 könnten entfallen, wenn die Gelenkzapfen C32 durch nutförmige Aussparungen lamellenachsparallel verlaufen würden, wie im Beispiel nach Fig. 11.

Ein fünftes Ausführungsbeispiel für eine geeignete Lamellen-Lagerung ist in Fig. 13 im Ausschnitt dargestellt, bei dem die Lamellen D15 aus zäh-elastischem Kunststoff bestehen und das Lamellengelenk durch eine biegsame, querschnittsschwächere Lamellenhaut D35 gebildet ist, welcher die eigentliche Lamelle D15 mit einem Befestigungsteil D36 verbindet, der ebenfalls in einer nutförmigen Aussparung D25 am Stützgitter befestigt ist. D9 sind wieder die horizontalen, D7 die vertikalen Gitterstäbe. Die Befestigung kann durch Nocken D36.1 am Befestigungsteil D36 und zugehörige Sicken an der Wand der nutförmigen Aussparung D25 im Sinne einer leicht herstellbaren Schnappverbindung erleichtert sein.

Weil die erfindungsgemäße Schutzklappe relativ schnell anspricht, haben Maßnahmen zur Verhinderung des Flatterns im Ansprechfalle eine besondere Bedeutung. Eine wesentliche Maßnahme besteht darin, daß die Lamellen 15, A15 usw. einzeln oder gruppenweise mit unterschiedlicher Charakteristik rückstellend federbelastet sind, so daß sie im Ansprechfalle gegeneinander phasenverschoben in die Schließstellung gelangen. Im Falle der bevorzugten Verwendung von Blattfedern, so wie anhand der Ausführungsbeispiele erläutert, läßt sich diese Maßnahme relativ einfach dadurch verwirklichen, daß mit den Lamellen einzeln oder gruppenweise Blattfedern 21, A21 usw. unterschiedlicher Federcharakteristik als Rückstellfedern gekoppelt sind, deren unterschiedliche Federsteifigkeiten dadurch hergestellt werden können, daß die Blattfederbreite, d.h. die Ausdehnung der Blattfedern in Lamellenlängsrichtung, variiert wird. Dieses ist in der Zeichnung nicht näher dargestellt, ergibt sich jedoch auf einfache Weise bei Betrachtung z.B. von Fig. 8, wenn man sich vorstellt, daß die dort dargestellten beiden Blattfedern A21 für die benachbarte Lamelle verbreitert oder in ihrer Anzahl von zwei auf z.B. drei vergrößert werden. Für die nächstfolgende Lamelle kann dann die in Fig. 8 dargestellte Blattfederanordnung und -Bemessung verwendet werden oder es könnte eine dritte Blattfedersteifigkeit gewählt werden, so daß, und dies ist der Sinn einer solchen Maßnahme, nicht alle Lamellen gleichzeitig schließen, sondern von Lamelle zu Lamelle oder von Lamellengruppe zu Lamellengruppe mit Phasenverschiebung. Damit kann sich der andernfalls bei einem plötzlichen abrupten Schließen auftretende Druck-Rückstoß, der das Flattern verursachen würde, nicht oder jedenfalls nicht in kritischer Höhe ausbilden.

Eine weitere vorteilhafte und wirksame Maßnahme, die in Kombination mit der vorstehend erläuterten Variation der Federsteifigkeit angewendet werden kann, ist in Fig. 14 dargestellt. Generell gesagt, geht es dabei um die Erzeugung von an den Seitenflanken der Lamellen A15 angreifende Federkräfte P_{F} definierter Größe zur Erzeugung einer Reibungsdämpfung an den Lamellen A15 während ihrer Schließbewegung. Im einzelnen sind hierzu an den vertikalen Rahmenteilen A3 des Stützgitters A5 im Querschnitt etwa U-förmige Federführungsschienen A36 benachbart zu den Lamellen-Seitenflanken A15.4 und mit ihren U-Schenkeln A36.1, A36.2 diesen zugewandt angeordnet. Die Federführungsschiene A36 weist außerdem einen Befestigungsschenkel A36.3 auf, mit dem sie an dem vertikalen Rahmenteil verbunden, insbesondere festgeschraubt ist. An dieser Federführungsschiene A36 ist eine im Querschnitt ebenfalls etwa U-förmige Reibungsscheine A37 in Lamellenlängsrichtung beweglich geführt gelagert, welche mit ihrem planen Boden A37.0 den Lamellen-Seitenflanken A15.4 zugewandt ist. Sie ist ferner mit ihren U-Schenkeln A37.1 und A37.2 an den entsprechenden U-Schenkeln A36.1, A36.2 der Federführungsschiene A36 gleitend geführt. Zwischen Federführungs- und Reibungsschiene A36, A37 sind jeweils Federelemente A38 angeordnet, durch welche die Reibungsschiene A37 auf ihrer gesamten Länge gegen die Seitenflanken A15.4 der Lamellen A15 mit definierter Andruckkraft drückbar ist. Im dargestellten Beispiel sind als Federelemente Schraubendruckfedern verwendet, weiche, gleichmäßig über die Länge der Federführungsschiene A36 verteilt, in entsprechenden Aufnahmekammern A39 gelagert sind. Die Aufnahmekammern A39 können im Falle von Schraubendruckfedern durch zylindrische bzw. topfförmige Teile gebildet sein, die mit dem Boden der Federführungsschiene A36 z.B. durch Punktschweißen verbunden sind. Man hat es auf einfache Weise in der Hand, durch Anzahl und Federsteifigkeit der Federelemente A38 die Reibungskräfte zu steuern. Wenn in Fig. 14 auch nur das linke Ende eines Stützgitters mit Lamelle dargestellt ist, entsprechend der Darstellung in Fig. 10, so versteht es sich, daß die Dämpfungsanordnung nach Fig. 14 auch der rechten Seitenflanke des Stützgitters und des Lamellenfeldes zugeordnet werden kann, so daß eine symmetrische, "schwimmende" Anordnung erzielt wird, welche ein Festklemmen der - - lamellen ausschließt. Abhängig von den während des Betriebes zu beherrschenden Druckstößen reichen die Maßnahmen der Variation der Federsteifigkeit bei den Lamellen einzeln bzw. gruppenweise und die anhand der Fig. 14 beschriebenen Maßnahmen zur Bewegungsdämpfung der Lamellen, und zwar entweder einzeln oder in Kombination, völlig aus, ein Flattern der Lamellen zu verhindern.

In Sonderfällen, wenn man eine sehr schnell ansprechende Schutzklappe haben möchte, deren Lamellenbewegung nicht gedämpft sein soll, kann eine Bremseinrichtung nach Fig. 15 vorteilhaft sein, welche als Zusatzeinrichtung sowohl beim ersten als auch beim zweiten Ausführungsbeispel anwendbar ist. Es handelt sich dabei um eine Bremseinrichtung mit mindestens einer Bremstraverse A40, die an der Rahmenkonstruktion A2, und zwar mittels einer Tragtraverse A3.0, in Schließ- und Offenstelung der Lamellen A15 hin- und herbeweglich gemäß Pfeil A 41 gelagert ist, die in ihrer Ruhestellung R (dargestellt) die freien Längskanten der Lamellen A15 berührt und in ihrer Bremsstellung - siehe die Kreisbögen A42 um die Schwenklagerstellen A43 - auf den geschlossenen Lamellen flächig aufliegt. Die Bremstraverse A40 weist eine solche dem Druckstoß A22 ausgesetzte wirksame Fläche auf, daß sie zusammen mit den Lamellen A15 in die Schließstellung gelangt, wobei Mittel vorgesehen sind, die Bremstraverse A40 in ihrer Bremsstellung für mindestens einen Zeitraum von 0,5 bis mehreren Sekunden in Bremseingriff zu belassen. Vorteilhafterweise ist hierzu die Bremstraverse A40 über ein Totpunktgetriebe A44 an die Rahmenkonstruktion A2 bzw. an die mit dieser verbundene Tragtraverse A3.0 angelenkt und nimmt im Zustand des Bremseingriffs eine Über-Totpunktlage ein. Dazu ist die Bremstraverse A40 im dargestellten Beispiel mittels Parallelogrammgestänges A45 an die parallel zu ihr angeordnete Tragtraverse A3.0 angelenkt. Die Gelenkpunkte des Parallelogrammgestänges A45 bezüglich der Tragtraverse sind mit A43 bezeichnet und diejenigen bezüglich der Bremstraverse mit A43.1. An den Fixpunkten A46 sind jeweils Totpunktfedern, ausgebildet als Schraubenzugfedern A47 eingehängt (nur im oberen Teil der Fig. 15 dargestellt), welche mit ihrem anderen Ende an den Gelenkstellen A43.1 zwischen Bremstraverse A40 und Parallelogrammhebel A45 angreifen. In der Schließstellung nimmt die Bremstraverse A40 eine Position ein, welche durch die gestrichelten Kreisbogen, die bei A43.1' angedeuten Gelenkpunkt-Lagen und die bei A40' gestrichelt dargestellte Bremstraversen-Kontur definiert ist. Die Totpunktfedern A47 halten in dieser Schließstellung, in welcher die Lamellen A15 entsprechend geschlossen sind, die Traverse in ihrer Lage; die Bremstraverse A40 könnte dann an sich von selbst nicht in die Offenstellung gelangen und müßte von Hand wieder zurückgestellt werden. Vorteilhafter ist indessen eine automatische Rückstellung durch mindestens ein Zeitglied A48, welches im Ansprechfalle der Bremstraverse A40 angestoßen und nach Ablauf der vorgegebenen Verzögerungszeit einen aufgrund der Schließbewegung der Bremstraverse aufgeladenen Kraftspeicher zur Rückführung der Bremstraverse in ihre Ruhestellung auslöst. Schematisch dargestellt ist ein Zeitglied A48, welches ein mechanisch oder mechanischhydraulisch arbeitender Timer sein kann, nach Art der Selbstauslöser bei Fotoapparaten. Im dargestellten Fall bewegt sich die Bremstraverse A40 bei ihrer Schließbewegung gemäß Pfeil A49 auf den Stößel A48.1 des Zeitgliedes A48 zu und drückt diesen Stößel entgegen der Kraft einer Kraftspeicherfeder in das Gehäuse des Zeitgliedes A48 hinein, wodurch ein in diesem Gehäuse angeordnetes und durch diesen Spannvorgang ausgelöstes Verzögerungsgetriebe zu arbeiten beginnt und nach der gewünschten Verzögerungszeit den Stößel A48.1 mittels der Kraft der Kraftspeicherfeder wieder aus dem Gehäuse herausdrückt, so daß die Bremstraverse A40 entgegen der Kraft der Totpunktfedern A47 über den Totpunkt hinaus bewegt und damit automatisch in ihre Ruhestellung R gebracht werden kann. Zur Befestigung dieser Bremseinrichtung könnten die Anschlagstege A20 (siehe z.B. Fig. 6) Verwendung finden.

Fig. 16 und 17 zeigen noch einige Stützgitter-Konfigurationen, und zwar Fig. 16 ein Stützgitter F5, welches horizontale Gitterstäbe F9 und demgegenüber schräg unter Bildung rhombenförmiger Gitterfelder verlaufende Gitterstäbe F7 innerhalb des Rahmens F2 aufweist, und schließlich Fig. 17 ein Stützgitter G5 innerhalb eines Rahmens G2 mit rechteckig- oder quadratisch-konzentrisch verlaufenden Gitterstäben G9 einer ersten Stabgruppe und diese erste Stabgruppe kreuzende, radial verlaufende Stäbe G7 einer zweiten Stabgruppe.

Abschließend sei noch darauf hingewiesen, daß bei den bisher beschriebenen Ausführungsbeispielen die Klappe als Schutzklappe gegen Druckstöße arbeitet deren Richtung mit der Richtung der im normalen Betrieb durch die geöffnete Schutzklappe von den Lamellen zum Stützgitter strömenden gasförmigen Medien zusammenfällt (Strömungsrichtung 22). Sinngemäß kann die Schutzklappe indessen auch als Rückschlagklappe dienen, wobei jetzt die im normalen Betrieb durch die geöffnete Klappe in anderer Richtung, nämlich vom Stützgitter zu den Lamellen strömenden gasförmigen Medien die Lamellen gegen ihre Anschläge halten und die Lamellen durch die im Störungsfall einsetzende Umkehrströmung in die Schließstellung gegen ihre Stützgittersitze bewegbar sind. Da die Schutzklappe nach der Erfindung, wie es insbesondere Fig. 5 zeigt, ein Einsatzteil ist, so kann dieser Einsatzteil abhängig von der Normalströmung in einem Kanalabschnitt entweder wie dargestellt eingesetzt oder aber seitenvertauscht eingesetzt werden. Die Schutzklappe nach der Erfindung ist mithin sehr vielseitig verwendbar, wodurch eine preisgünstige Herstellung wegen der hohen Stückzahl aufgrund gleichartiger Konstruktionselemente gewährleistet ist.

Gemäß einem weiteren, in der Zeichnung nicht dargestellten Ausfürungsbeispiel Sind beidseits des Stützgitters 7, 9 bzw. A7, A9, d.h. auch auf der den Lamellen 15, A15 abgewandten Stützgitterseite, weitere Lamellen der Schutzklappe angeordnet, wobei eine Druckwellen-Schutzfunktion dann in beiden Richtungen gegeben ist, bzw. das eine Lamellenfeld wirkt dann als Druckwellenschutz-und das andere als Rückschlagklappe und umgekehrt. Diese Ausführung ergibt sich ohne weiteres bei Betrachtung von Fig. 2 oder Fig. 5, 9, wenn man sich die Lamellenfelder 15 bzw. A15 5 um eine strömungsnormale Stützgitter-Symmetrieebene gespiegelt oder punktsymmetrisch auf die andere Stützgitter-Endfläche verlagert denkt. Es ist grundsätzlich auch möglich, den Gedanken der Doppel-Druckwellen-Schutzklappe dadurch zu realisieren, daß man zwei Stützgitter in Strömungsrichtung hintereinanderschaltet und jedem Stützgitter auf seiner Außenseite bzw. auf seiner dem Nachbar-Stützgitter abgewandten Seite ein Lamellenfeld zuordnet. Bevorzugt ist indessen die vorerwähnte Ausführung einer Doppel-Druckwellen-Schutzklappe mit nur einem Stützgitter und je einem Lamellenfeld auf jeder der beiden in Strömungsrichtung bzw. entgegengesetzt dazu weisenden Stützgitterseiten wegen gedrängterer Bauweise und Materialersparnis.

## Patentansprüche

1. Klappe zum Schutz von Einrichtungen, die von einem gas- oder dampfförmigen Medium, insbesondere Luft, durchströmt werden, gegen Druckwellen, insbesondere bei Lüftungsund/oder Klimaanlagen zum Schutz der Anlagen-Komponenten und von deren Einbauten und Kanälen, bestehend aus einer Rahmenkonstruktion (2, 3, 4; A2, A3, A4) und aus einer Vielzahl darin um parallele Achsen und in einer Ebene schwenkbar gelagerter Lamellen (15; A15; B15; C15; D15), die durch Mittel zur Erzeugung eines Rückstellmomentes um die Lamellen-Schwenkachse in ihrer Öffnungslage gehalten und gegen Anschläge (20; A20) abgestützt sind, wobei die einzelnen Lamellen aus angenähert ebene Flächen aufweisenden Profilkörpern bestehen, die jeweils um eine im Bereich ihrer einen Längskante (16; A15u) verlaufende Achse schwenkbar gelagert sind, und wobei den Lamellen in Druckstoßrichtung (22) des Mediums eine an der Rahmenkonstruktion (2, 3, 4; A2, A3, A4) befestigte und die Grundfläche der Lamellen-Anordnung überdeckende Stützeinrichtung nachgeordnet ist, deren in einem Stützraster parallel zueinander und horizontal angeordnete Stützelemente einen auf die Breite der Profilkörper abgestimmten Teilungsabstand (12) voneinander haben und an denen die Lamellen in ihrer Schließstellung mit Stützstellen anliegen und wobei die Lamellen ferner in ihrer Offenstellung mit ihrer freien Längskante (15o; A15o; C15o) von der Stützeinrichtung weggeneigt an einem Anschlag (20; A20) der Rahmenkonstruktion anliegen, dadurch gekennzeichnet,
- daß die parallel zueinander und horizontal angeordneten Stützelemente die erste Gitterstabgruppe eines mindestens zwei Gruppen von Gitterstäben (9; A9; D9; F9; G9 und 7; A7; D7; F7; G7) unterschiedlichter Stabrichtung aufweisenden, die Grundfläche der Lamellenanordnung überdeckenden Stützgitters (5; A5; F5; G5) bilden,
- daß auch die Gitterstäbe (7; A7; D7; F7; G7) der zweiten Gitterstabgruppe zueinander gleichgerichtet oder parallel verlaufen,
- daß die Lamellen (15; A15; B15; C15; D15) in ihrer Schließstellung an einer Mehrzahl von über ihre gesamte Länge verteilten Stützstellen in Stützeingriff auch mit der zweiten Gitterstabgruppe (7; A7; D7; F7; G7) stehen,
- und daß zur Erzeugung des Rückstellmomentes um die Lamellen- Schwenkachse in Richtung der Offenstellung auf der Stützgitterseite der Lamellen (15; A15; B15; C15; D15) in der Nähe ihrer freien Längskante (15o; A15o; C15o) an einem ersten Kraftangriffspunkt (21.1; C21.1) jeweils das eine Ende einer unter Vorspannung stehenden Blattfeder (21; A21; C21) angreift, die mit ihrem anderen Ende an einem zweiten Kraftangriffspunkt (21.2; C21.2) eines benachbarten Gitterstabes (7, 9; A7, A9; D7, D9; F7, F9; G7, G9) abgestützt ist und daß von den beiden Kraftangriffspunkten der eine als Federbefestigung und der andere als Federgleitsitz ausgeführt ist.

2. Klappe nach Anspruch 1, gekennzeichnet durch Flachstäbe als Gitterstäbe (7,9; A7, A9; D7; D9; F7, F9; G7, G9), die in Druckstoßrichtung (22) gesehen hochkant angeordnet sind.

3. Klappe nach Anspruch 1, dadurch gekennzeichnet, daß die Gitterstäbe (7; A7; D7) der zweiten Gitterstabgruppe diejenigen (9; A9; D9) der ersten Gitterstabgruppe unter einem rechten Winkel kreuzen.

4. Klappe nach einem der Ansprüche 1 bis 3, dadurch gekennzeichnet, daß die Gitterstäbe (7, 9) der beiden Gitterstabgruppen wechselseitig mittels Schlitzen (9.1) der Gitterstäbe (9) und Stegen der Gitterstäbe (7) ineinandergreifen.

5. Klappe nach Anspruch 4, wobei der Teilungsabstand (12) der horizontalen Gitterstäbe (9) dem Teilungsabstand von ebenfalls horizontal verlaufenden Lamellen (15) entspricht und die Lamellen einander derart überlappen, daß ihre freien Schwenkkanten an der Schwenklagerkante der Nachbarlamelle und an dem zugeordneten horizontalen Gitterstab im geschlossenen - Zustand der Klappe jeweils eine Stütze finden, dadurch gekennzeichnet, daß der Teilungsabstand (13) der vertikalen Gitterstäbe (7) voneinander mit zunehmender Druckbelastung der Lamellen kleiner werdend gewählt und insbesondere etwa gleich dem Teilungsabstand (12) zwischen den horizontalen Gitterstäben (9) ist.

6. Klappe nach einem der Ansprüche 4 oder 5, dadurch gekennzeichnet, daß die Stützgitter-Tiefe (10) der horizontalen Gitterstäbe (9) größer ist als die Stützgitter-Tiefe der vertikalen Gitterstäbe (7, 8).

7. Klappe nach Anspruch 6, dadurch gekennzeichnet, daß zur Bildung von Stoßdiffusoren die horizontalen Gitterstäbe (9) in Strömungsrichtung eine Ausdehnung haben, die ein Mehrfaches der Breite (a) des engsten Strömungsquerschnittes zwischen einander benachbarten Lamellen (15) beträgt, wobei der engste Strömungsquerschnitt (a) durch den kleinsten Abstand der Lamellen (13) voneinander in ihrer Offenstellung definiert ist.

8. Klappe nach einem der Ansprüche 1 bis 7, dadurch gekennzeichnet, daß die Gitterstäbe (7, 9) aus Metall, insbesondere aus Edelstahl, Leichtmetall oder Titan,bestehen.

9. Klappe nach einem der Ansprüche 1 bis ß, dadurch gekennzeichnet, daß zur Erzielung einer spaltfreien Oberfläche eines aus ineinander verzahnten Gitterstäben (7, 9; A7, A9; D7, D9; F7, F9; G7, G9) aufgebauten Stützgitters (5; A5; F5; G5) dieses mit einer Beschichtung versehen ist.

10. Klappe nach Anspruch 1, dadurch gekennzeichnet, daß die Blattfeder (21; A21) jeweils mit ihrem einen Ende an der Lamelle (15; A15) befestigt und mit ihrem anderen Ende auf der zugewandten flächigen Seite eines benachbarten, lamellenachsparallel verlaufenden Gitterstabes (9; A9) gleitend geführt ist.

11. Klappe nach Anspruch 1, dadurch gekennzeichnet, daß mit den Lamellen (B15) Blattfedern (B21) baulich vereinigt sind und die Lamellen-Blattfeder-Einheit (B15 - B21) mit dem Ende eines über die Lamellenfläche überstehenden freien Blattfeder-Stückes (B21.1) unter Bildung eines Federgelenkes (B24) am Stützgitter (A5) befestigt ist.

12. Klappe nach Anspruch 11, dadurch gekennzeichnet, daß ein verdicktes oder umgebogenes Blattfederende (B21.2) in nutförmigen Aussparungen (B25) von lamellenquer verlaufenden Gitterstäben (A7) durch in die nutförmigen Aussparungen eingefügte Querstifte (B32) unter Teilumschlingung der letzteren gefangen ist, wobei der Querstift (B32) die Gelenkachse bildet, um den die Lamellen-Blattfeder-Einheit (B15 - B21) verschwenkbar ist.

13. Klappe nach einem der Ansprüche 1 bis 12, gekennzeichnet durch eine Prüfeinrichtung (27) mit mindestens einem messerförmigen, in Strömungsrichtung orientierten Stellorgan (27.1) geringen Strömungswiderstandes, welches lamellen-achsparallel und etwa mittig zum Lamellenfeld auf dessen Druckstoßseite (22) derart schwenkbar gelagert ist, daß durch Verschwenken des Stellorgans (27.1) in der einen oder anderen Schwenkrichtung die Ober- oder Unterseite des Lamellenfeldes schließbar ist.

14. Klappe nach Anspruch 1, dadurch gekennzeichnet, daß die Lamellen (15; A15; B15; C15; D15) einzeln oder gruppenweise mittels Blattfedern (21; A21; C21) unterschiedlicher Federcharakteristik rückstellend federbelastet sind, so daß sie im Ansprechfalle gegeneinander phasenverschoben in die Schließstellung gelangen.

15. Klappe nach Anspruch 14, dadurch gekennzeichnet, daß zur Erzielung unterschiedlicher Federsteifigkeiten die Breite der einzelnen Blattfedern (21; A21; C21) unterscheidlich ist.

16. Klappe nach Anspruch 14, dadurch gekennzeichnet, daß die Federsteifigkeit der Blattfedern (21; A21; C21) von Lamelle zu Lamelle (15; A15; B15; C15; D15) abwechselnd größer oder kleiner ist.

17. Klappe nach einem der Ansprüche 1 bis 16, gekennzeichnet durch an den Seitenflanken der Lamellen (A15) angreifende Federkräfte (P_{F}) definierter Größe zur Erzeugung einer Reibungsdämpfung der Lamellen während ihrer Schließbewegung.

18. Klappe nach Anspruch 17, dadurch gekennzeichnet, daß an den vertikalen Rahmenteilen (A3) des Stützgitters (A5) im Querschnitt etwa U-förmige Federführungsschienen (A36) benachbart zu den Lamellen-Seiten lanken (A15.4) und mit ihren U-Schenkeln (A 36.1, A36.2) diesen zugewandt angeordnet sind,
- daß an den Federführungsschienen (A36) im Querschnitt ebenfalls etwa U-förmige Reibungsschienen (A37) in Lamellenlängsrichtung beweglich geführt gelagert sind, welche mit ihrem planen Boden (A37.0) den Lamellen-Seiten lanken (A15.4) zugewandt und mit ihren U-Schenkeln (A37.1, A37.2) an den entsprechenden U-Schenkeln (A36.1, A36.2) der Federführungsschienen (A36) gleitend geführt sind, und
- daß zwischen Federführungs- und Reibungsschienen (A36, A37) jeweils Federelemente (A32) angeordnet sind, durch welche die Reibungsschiene (A37) auf ihrer gesamten Länge gegen die Seiten lanken (A15.4) der Lamellen (A15) mit definierter Andruckkraft drückbar ist.

19. Klappe nach Anspruch 18, dadurch gekennzeichnet, daß als Federelement (A38) Schraubendruckfedern verwendet sind, welche gleichmäßig über die Länge der Federführungsschiene (A36) verteilt in entsprechenden Aufnahmekammern (A39) gelagert sind.

20. Klappe nach einem der Ansprüche 1 bis 19, gekennzeichnet durch eine Bremseinrichtung mit mindestens einer Bremstraverse (A40), die an der Rahmenkonstruktion (A2) in Richtung (A41 j der Schließ- und Offenstellung der Lamellen (A15) hin- und herbeweglich gelagert ist, die in ihrer Ruhestellung (R) die freien Längskanten der Lamellen (A15) berührt und in ihrer Bremsstellung auf den geschlossenen Lamellen flächig aufliegt und die eine solche dem Druckstoß (A22) ausgesetzte wirksame Fläche aufweist, daß sie zusammen mit den Lamellen (A15) in die Schließstellung gelangt, wobei Mittel vorgesehen sind, die Bremstraverse (A40) in ihrer Bremsstellung für mindestens einen Zeitraum von 0,5 bis mehreren Sekunden in Bremseingriff zu belassen.

21. Klappe nach Anspruch 20, dadurch gekennzeichnet, daß die Bremstraverse (A40) über ein Totpunktgetriebe (A44) an die Rahmenkonstruktion (A2) bzw. an eine mit dieser verbundene Tragtraverse (A3.0) angelenkt ist und im Zustand des Bremseingriffs eine Über-Totpunktlage einnimmt.

22. Klappe nach Anspruch 20, dadurch gekennzeichnet, daß die Bremstraverse (A40) mittels Parallelogrammgestänges (A45) an die parallel zu ihr angeordnete Tragtraverse (A3.0) angelenkt ist.

23. Klappe nach einem der Ansprüche 20 bis 22, gekennzeichnet durch mindestens ein Zeitglied (A48), welches im Ansprechfalle der Bremstraverse (A40) angestoßen wird und nach Ablauf der vorgegebenen Verzögerungszeit einen Kraftspeicher zur Rückführung der Bremstraverse (A40) in ihre Ruhestellung auslöst.

24. Klappe nach einem der Ansprüche 1 bis 23, dadurch gekennzeichnet, daß auf der den Lamellen (15; A15; B15; C15; D15) abgewandten Seite des Stützgitters (5; A5; F5; G5) eine entsprechende Lamellenanordnung angeordnet ist, wobei beide Lamellenanordnungen so ausgeführt sind, daß sie auf Druckwellen aus entgegengesetzten Richtungen ansprechen.

## Claims

1. A flap for t he protection against pressure waves of devices through which flows a gaseous or vaporous medium, in particular air, in particular in ventilating and/or air conditioning systems, for the protection of the system components and the installations and channels thereof, consisting of a frame construction (2, 3, 4; A2, A3, A4) and a plurality of laminations (15; A15; B15: C15: D15) positioned in said frame construction pivotable about parallel axes and in one plane and which are held in their open position and supported again st stops (20: A20) by means for producing a resetting moment around the lamination swivel axis, where the individual laminations consist of profile bodies which have virtually plane surfaces and are respectively pivotably positioned about an axis which extends in the region of their one longitudinal edge (16; A15u), and where the laminations are followed by a supporting device which is secured to the frame construction (2, 3, 4; A1, A2, A4) in the direction of the pressure surge (22) of the medium and covers the base of the lamination arrangement and whose surporting elements arranged parallel to one another and horizontally in a supporting raster have a mutual dividing distance (12) matched to the width of the profile bodies and against which supporting elements the laminations rest by means of supporting points in their closed position and where in their open position the laminations further rest against a stop (20, A20) of the frame construction by means of their exposed longitudinal edge (15o; A15o; C15o) so as to bend away from the supporting device,
characterised in
- that the supporting elements arranged parallel to one another and horizontally form the first grid bar group of a supporting grid (5; A5; F5; G5) which possesses at least two groups of grid bars (9; A9; D9; F9: G9 and 7: A7: D7; F7; G7) of different bar direction and cover the base of the lamination arrangement:
- that the grid rods (7, A7; D7; F7; G7) of the second group likewise extend equidirectionally or parallel;
- that in their closed position the laminations (15; A15; B15; C15; D15) engage the second group of grid rods (7; A7; D7; F7; G7) in a supporting manner at a plurality of supporting points distributed over their entire length;
- and that in order to produce the resetting moment around the lamination swivel axis in the direction of the open position on the side of the supporting grid for the laminations (15; A15, B15, C15; D15) in the vicinity of their free longitudinal edge (15₀: A15o; C15o) the one end of a flat spring (21; A21; C21), which is under initial stress, respectively acts on a first point of application of force (21.1; C21.1) and which flat spring has its other end supported on a second point of application of force (21.2; C21.2) of an adjacent grid rod (7, 9; A7, A9; D7, D9; F7, F9: G7, G9), and that the one point of application of force is designed as a spring fastening member and the other as a sliding spring seat.

2. A flap as claimed in Claim 1, characterised by flat grid bars (7,9: A7, A9; D7, D9; F7, F9; G7, G9) arranged on edge, viewed in the direction of the pressure surge (22).

3. A flap as claimed in Claim 1, characterised in that the grid bars (7; A7; D7) of the second group intersect those (9; A9; D9) of the first group at right angles.

4. A flap a s claimed in one of Claims 1 to 3, characterised in that the grid bars (7,9) of the two groups alternately engage one another by means of slots (9.1) of the grid bars (9) and crosspieces of the grid bars (7).

5. A flap as claimed in Claim 4, where the dividing distance (12) of the horizontal grid bars (9) corresponds to the dividing distance of likewise horizontally extending laminations (15) and the laminations overlap one another in such a manner that their free swivel edges are respectively supported on the swivel bearing edge of the adjacent lamination and on the assigned horizontal grid bar in the closed state of the flap, characterised in that with increasing pressure load of the laminations the dividing distance (13) of the vertical grid bars (7) from one another is selected so as to become smaller and in particular approximately identical to the dividing distance (12) between the horizontal grid bars (9).

6. A flap as claimed in one of Claims 4 or 5, characterised in that the supporting grid depth (10) of the horizontal grid bars (9) is greater than the supporting grid depth of the vertical grid rods (7,8).

7. A flap a s claimed in Claim 6, characterised in that in order to form impact diffusors the horizontal grid bars (9) have an expansion in the direction of flow, which expansion amounts to a multiple of the width (a) of the narrowest cross-section of flow between mutually adjacent laminations (15), where the narrowest cross-section of flow (a) is defined by the smallest spacing of the laminations (15) from one another in their open position.

8. A flap as claimed in one of Claims 1 to 7, characterised in that the grid bars (7, 9) consist of metal, in particular of high-grade steel, light metal or titanium.

9. A flap as claimed in one of Claims 1 to 8, characterised in that in order to obtain an apertureless surface of a supporting grid (5; A5; F5; G5) which consists of mutually geared grid bars (7, 9; A7, A9; D7, D9; F7, F9; G7, G9), said supporting grid is provided with a coating.

10. A flap as claimed in Claim 1, characterised in that the flat spring (21; A21) has its one end secured to the lamination (15; A15) and has its other end guided so as to be sliding on the facing areal side of an adjacent grid bar (9; A9) which extends parallel to the laminations axis.

11. A flap as claimed in Claim 1, characterised in that flat springs (B21) are structurally joined to the laminations (B15) and the lamination flat spring unit (B15 - B21) is secured to the supporting grid (A5) by means of an end of a free flat spring piece (B21.1), which protrudes over the lamination surface, whilst forming a spring joint (B24).

12. A flap as claimed in Claim 11, characterised in that a thickened or bent flat spring end (B21.2) is caught in groovelike recesses (B25) of grid bars (A7) extending transversely to the laminations by cross-pins (B32) inserted into the groove-like recesses, whilst partially embracing said recesses, where the cross-pin (B32) forms the joint axis, about which the lamination flat spring unit (B15 - B21) can be swivelled.

13. A flap as claimed in one of Claims 1 to 12, characterised by a test device (27) having at least one knife-shaped setting element (27.1) oriented in the direction of flow and a low flow resistance and is pivotably positioned to be parallel to the laminations axis and approximately central to the lamination field on the side (22) of the pressure surge thereof in such a manner that the upper or lower side of the lamination field can be closed by swivelling the setting element (27.1) in the one or the other swivel direction.

14. A flap as claimed in Claim 1, characterised in that the laminations (15; A15; B15; C15; D15) are spring-loaded to be reset by means of flat springs (21; A21; C21) of different spring characteristic, individually or in groups, so that in the case of response they reach the closed position mutually displaced in phase.

15. A flap as claimed in Claim 14, characterised in that in order to obtain different spring rigidities the width of the individual flat springs (21; A21; C21) is different.

16. A flap as claimed in Claim 14, characterised in that the spring rigidity of the flat springs (21 ; A21; C21) is alternately greater or smaller from lamination to lamination (15; A15; B15; C15; D15).

17. A flap as claimed in one of Claims 1 to 16, characterised by spring forces (_{PF}) of a defined magnitude which act on the lateral flanks of the lamination s (A15) in order to produce friction damping of the laminations during their closing motion.

18. A flap as claimed in Claim 17, characterised in that, in cross-section, approximately U-shaped spring guide rails (A36) are arranged on the frame components (A3) of the supporting grid (A5), so as to be adjacent to the lamination side flanks (A15.4) and so as to face the latter by means of their U-flanks (A36.1, A36.2);
- that in cross-section, approximately U-shaped friction rails (A37) are positioned on the spring guide rails (A6) so as to be movably guided in the longitudinal direction of the lamination, which friction rails face the lamination side flanks (A15.4) by means of their plane base (A37.0) and have their U-flanks (A37.1, A37.2) guided on the corresponding U-flanks (A36.1, A36.2) of the spring guide rails (A36) in a sliding fashion; and
- that between the spring guide and friction rails (A36, A37) are respectively arranged spring elements (A32), by means of which the friction rail (A37) can be pressed against the side flanks (A15.4) of the laminations (A15) along its entire length with defined pressure force.

19. A flap as claimed in Claim 18, characterised in that screw pressure springs are used as spring elements (A38) which are positioned in corresponding receiving chambers (A39) so as to be evenly distributed over the length of the spring guide rail (A36).

20. A flap as claimed in one of Claims 1 to 19, characterised by a braking device having at least one braking traverse (A40) positioned on the frame construction (A2) to be movable to and fro in the direction (A41) of the closed and open position and which in its rest position (R) contacts the free longitudinal edges of the laminations (A15) and in its braking position rests on the laminations in a laminar fashion and possesses an effective surface subjected to the pressure surge (A22), that it reaches the closed position together with the laminations (A15), where means are provided to leave the braking traverse (A49) in a, braking engagement in its braking position for at least a time interval of 0.5 to more seconds.

21. A flap as claimed in Claim 20, characterised in that the braking traverse (A40) is articulated to the frame construction (A2) or to a supporting traverse (A3.0) connected thereto by means of a dead-centre gear (A44) and assumes an over dead-centre position when in the braking engagement state.

22. A flap as claimed in Claim 20, characterised in that the braking traverse (A40) is articulated to the supporting traverse (A3.0) arranged parallel thereto, by means of parallelogram rods (A45).

23. A flap as claimed in one of Claims 20 to 22, characterised by at least one time element (A48) which is contacted in the case of response of the braking traverse (A40) and triggers a power store which serves to reset the braking traverse (A40) into its rest position after the expiration of the predetermined delay time.

24. A flap as claimed in one of Claims 1 to 23, characterised in that a corresponding lamination arrangement is arranged on the side of the supporting grid (5; A5; F5; G5) remote from the laminations (15; A15; 815; Cl 5; D15), where both lamination arrangements are constructed such that they respond to pressure waves from opposite directions.

## Revendications

1. Volet servant à protéger des dispositifs, qui sont traversés par un fluide en forme de gaz ou de vapeur, notamment de l'air, vis-à-vis d'ondes de pression, notamment dans des installations deventilation et/ou de climatisation en vue de protéger des éléments d'installations et des inserts et des canaux de ces installations, et qui est constitué par un élément en forme de cadre (2, 3, 4; A2, A3, A4) et par une multiplicité de lamelles (15; A15; B15; C15; D15) montées de façon à pouvoir pivoter autour d'axes parallèles et dans un plan et qui sont maintenues dans leur position ouverte par des moyens servant à produire un couple de rappel autour de l'axe de rotation des lamelles et prennent appui contre des butées (20; A20), et dans lequel les différentes lamelles sont constituées par des corps profilés possédant des surfaces approximativement planes et qui sont montés de façon à pouvoir pivoter respectivement autour d'un axe disposé au voisinage d'un de leurs bords longitudinaux (16; A15u), et dans lequel en aval des lamelles dans la direction du choc de pression (22) du fluide se trouve disposé un dispositif de support fixé à l'élément en forme de cadre (2, 3, 4; A2, A3, A4) et qui recouvre la surface de base du dispositif à lamelles et dont les éléments de support disposés parallèlement les uns aux autres et horizontalement dans un châssis de support sont écartés les uns des autres d'une distance de répartition (12) réglée sur la largeur des corps profilés, et, dans leur position de fermeture, les lamelles sont appliquées par des zones d'appui contre les éléments de support et en outre, dans leur position ouverte, les lamelles sont appliquées par leur bord longitudinal libre (15₀; A15o; C15o) contre une butée (20; A20), en s'écartant du dispositif de support en étant inclinées, caractérisé par le fait
- que les éléments de support parallèles entre eux et disposés horizontalement forment le premier groupe de barreaux de grille d'au moins deux groupes de barreaux (9; A9 : D9; F9; G9 et 7; A7; D7; F7; G7) d'une grille de support (5; A5; F5; G5), qui comporte des directions de barreaux différentes et qui recouvre la surface de base du dispositif à lamelles,
- que, également, les barreaux de grille (7; A7; D7; F7; G7) du second groupe de barreaux de grille sont dirigés dans le même sens et sont parallèles entre eux,
- que, lorsqu'elles sont dans leur position de fermeture contre une multiplicité de points d'appui répartis sur toute leur longueur, les lamelles (15; A15; B15; C15; D15) sont également en appui sur le second groupe de barreaux de grille (7; A7; D7; F7; G7),
- et que, pour l'obtention du couple de rappel autour de l'axe de pivotement des lamelles dans la direction de la position ouverte, sur la face de lamelle (15; A15; B15; C15; D15), tournée vers la grille de support, et à proximité de leur bord longitudinal libre (150; A150; C150) se trouve accroché, au niveau d'un premier point d'application de force (21.1; C21.1 ), respectivement une extrémité d'un ressort à lame (21; A21; C21) placée sous précontrainte et qui prend appui par son autre extrémité au niveau d'un second point d'application de force (21.2; C21.2) d'un barreau de grille voisine (7, 9; A7, A9; D7, D9; F7, F9; G7, G9), et que l'un des deux points d'application de force est réalisé sous la forme d'un élément de fixation de ressort et que l'autre point d'application de force est réalisé sous la forme d'un siège à glissière pour ressort.

2. Volet selon la revendication 1, caractérisé par des barreaux plats formant barreaux de grille (7,9; A7, Ag; D7, D9; F7, F9; G7, G9), qui sont disposés de chant lorsque l'on regarde suivant la direction (22) de l'impulsion de pression.

3. Volet suivant la revendication 1, caractérisé par le fait que les barreaux de grille (7; A7; D7) du second groupe de barreaux de grille intersectent à angle droit les barreaux de grille (9; A9; D9) du premier groupe de barreaux de grille.

4. Volet suivant l'une des revendications 1 à 3, caractérisé par le fait que les barreaux de grille (7, 9) des deux groupes de barreaux de grille s'interpénêtrent en alternance au moyen de fentes (9.1) des barreaux de grille (9) et de tiges des barreaux de grille (7).

5. Volet suivant la revendication 4, dans lequel la distance de répartition (12) des barreaux de grille horizontaux (9) correspond à la distance de répartition des tamettes (15) disposées également horizontalement, et les lamelles se chevauchent réciproquement de telle sorte que leurs bords pivotants libres trouvent respectivement un appui sur le bord de support pivotant de la lamelle voisine et sur le barreau de grille horizontal associé, lorsque le volet est à l'état fermé, caractérisé par le fait que la distance réciproque de répartition (13) des barreaux de grille verticaux (7) est choisie de plus en plus faible lorsque la contrainte de pression appliquée aux lamelles augmente, et notamment est choisie approximativement égale à la distance de répartition (12) entre les barreaux de grille horizontaux (9).

6. Volet suivant l'une des revendications 4 ou 5, caractérisé par le fait que la profondeur (10) des barreaux horizontaux (9) de la grille de support est supérieure à la profondeur des barreaux verticaux (7, 8) de cette grille.

7. Volet suivant la revendication 6, caractérisé par le fait que pour former des diffuseurs de choc, les barreaux de grille horizontaux (9) possèdent, suivant la direction d'écoulement, une étendue qui est égale à un multiple de la largeur (a) de la section transversale d'écoulement la plus resserrée entre des lamelles (15) réciproquement voisines, la section transversale d'écoulement (a) la plus étroite étant définie par la plus faible distance réciproque de lamelles dans leur position ouverte.

8. Volet suivant l'une des revendications 1 à 7, caractérisé par le fait que les barreaux de grille (7, 9) sont constitués en un métal, notamment en un acier spécial, un métal léger ou du titane.

9. Volet suivant l'une des revendications 1 à 8, caractérisé par le fait que pour l'obtention d'une surface, exempte de fentes, d'une grille de support (5; A5; F5; G5) constituée par des barreaux de grille (7,9; A7, A9; D7, D9; F7, F9; G7, G9) imbriqués entre eux, cette dernière est munie d'un revetement.

10. Volet suivant la revendication 1, caractérisé par le fait que les ressorts à lame (21; A21) sont fixés respectivement par une de leurs extrémités à la lamelle (15; A15) et sont guidés avec possibilité de glissement par leur autre extrémité sur la face d'une certaine étendue, tournée vers eux, d'un barreaude grille (9; A9) voisin, dont l'axe est paralléle à la lamelle.

11. Volet suivant la revendication 1, caractérisé par le fait que les ressorts à lame (B21) sont réunis, du point de vue construction, aux lamelles (B21) et que l'unité lamelle-ressort à lame (B15-B21) est fixée à l'extrémité d'un élément libre de ressort à lame (B21.1), qui fait saillie au dessus de la surface des lamelles, moyennant la formation d'une articulation à ressort (B24) sur la grille de support (A5).

12. Volet suivant la revendication 11, caractérisé par le fait qu'une extrémité épaissie ou recourbée (B21.2) du ressort à lame est logée dans des évidements en forme de rainures (B25) de barreaux de grille (A7) disposés transversalement par rapport aux lamelles, grâce à des branches transversales (B32) insérées dans les évidements en forme de rainures, moyennant l'enveloppement partiel de ces broches, la broche transversale (B32) formant l'axe d'articulation autour duquel l'unité lamelle-ressort à lame (B15-B21) peut pivoter.

13. Volet suivant l'une des revendications 1 à 12, caractérisé par un dispositif de contrôle (27) et comportant au moins un organe de réglage (27.1) en forme de couteau, orienté dans la direction de l'écoulement et présentant une faible résistance d'écoulement et qui est monté de façon à pouvoir pivoter sur la face (22) des lamelles, recevant le choc de pression, avec son axe parallèle à l'axe des lamelles et en étant disposé approximativement au centre de l'ensemble des lamelles, de telle sorte que grâce à un pivotement de l'organe de réglage (27.1) dans un sens de pivotement ou dans l'autre sens de pivotement, la face supérieure ou la face inférieure de l'ensemble des lamelles peut être fermée.

14. Volet suivant la revendication 1, caractérisé par le fait que les lamelles (15; A15; B15; C15; D15) sont chargées élastiquement selon un mouvement de rappel, individuellement ou par groupes, par des ressorts à lame (21; A21 ; C21) possédant des caractéristiques élastiques différentes, de telle sorte qu'elles parviennent dans la position de fermeture d'une manière réciproquement déphasée dans le cas de la réponse.

15. Volet suivant la revendication 14, caractérisé par le fait que pour l'obtention de raideurs élastiques différentes, la largeur des différents ressort à lame (21; A21; C21) est différente.

16. Volet suivant la revendication 14, caractérisé par le fait que la raideur élastique des ressorts à lame (21; A21; C21) est en alternance plus élevée ou plus faible d'une lamelle (15; A15; B15; C15; D15) à l'autre.

17. Volet suivant l'une des revendications 1 à 16, caractérisé par des forces élastiques (P_{F}) possédant une grandeur définie, qui sont appliquées au niveau des flancs latéraux des lamelles (A15) et qui possèdent une intensité définie de manière à produire un amortissement du frottement des lamelles pendant leur mouvement de fermeture.

18. Volet suivant la revendication 17, caractérisé par le fait que sur les éléments verticaux de cadre (A3) de la grille de support (A5), des rails (A36), approximativement en forme de U en coupe transcersale, de guidage des ressorts sont disposés au voisinage des flancs latéraux (A15.4) des lamelles et que leurs branches en U (A36.1, A36.2) sont tournées vers lesdits flancs,
- que sur les rails (A36) de guidage des ressorts se trouvent installés, de manière à être guidés en déplacement suivant la direction longitudinale des lamelles, des rails de frottement (A37) également approximativement en forme de U en coupe transversale, qui sont tournés par leurs fonds plats (A37.0) vers les flancs latéraux (A15.4) des lamelles et sont guidés de manière à pouvoir glisser par leurs branches en U (A37.1, A37.2) sur les branches en U correspondantes (A36.1.. A36.2) des rails (A36) de guidage des ressorts, et
- qu'entre les rails de guidage des ressorts et les rails de frottement (A36, A37) se trouvent disposés respectivement-des éléments de ressort (A32) à l'aide desquels le rail de frottement (A37) peut être comprimé, sur toute sa longueur, par une force de pression définie contre les flancs latéraux (A15.4) des lamelles (A15).

19. Volet suivant la revendication 18, caractérisé par le fait qu'on utilise comme éléments de ressort (A38) des ressorts hélicoïdaux de pression qui sont montés simultanément sur la longueur du rail (A36) de guidage des ressorts, en étant répartis dans différentes chambres de réception (A39).

20. Volet suivant l'une des revendications 1 à 19, caractérisé par un dispositif de freinage comportant au moins une traverse de frein (A40), qui est montée sur l'élément en forme de cadre (A2) de manière à pouvoir avoir un déplacement de va-et-vient en direction (A41) de la position de fermeture et d'ouverture des lamelles (A15), et qui, dans sa position de repos (R), contacte les bords longitudinaux libres des lamelles (A15) et, dans sa position de repos, est appliquée sur une certaine étendue sur les lamelles fermées et qui possède une telle surface active, soumise au choc de pression (A22), qu'elle vient, ainsi que les lamelles (A15), dans la position de fermeture, auquel cas il est prévu des moyens qui laissent à l'état serré la traverse de freinage (A40) dans sa position de freinage pendant au moins un intervalle de temps compris entre 0,5 et plusieurs secondes.

21. Volet suivant la revendication 20, caractérisé par le fait que la traverse de freinage (A40) est articulée par l'intermédiaire d'un mécanisme à point mort (A44) sur l'élément en forme de cadre (A2) ou sur une traverse de support (A3.0) reliée à ce dernier et prend une position de dépassement de point mort haut, lorsque le frein est à l'état serré.

22. Volet suivant la revendication 20, caractérisé par le fait que la traverse de freinage (A40) est articulée au moyen d'une tringlerie en forme de parallélogramme (A45) sur la traverse de support (A3.0) qui est disposée parallèlement à cette traverse.

23. Volet suivant l'une des revendications 20 à 22, caractérisé par au moins une minuterie (A48) qui est déclenchée dans le cas d'une réponse de la traverse de freinage (A40), et qui, au bout de l'écoulement d'un retard prédéterminé, déclenche un accumulateur de force servant à ramener la traverse de freinage (A40) dans sa position de repos.

24. Volet suivant l'une des revendications 1 à 23, caractérisé par le fait que sur la face, tournée à l'opposé des lamelles (15; A15; B15; C15; D15), de la grille de support (5; A5; F5; G5) se trouve disposé un dispositif correspondant à lamelles, auquel cas les deux dispositifs à lamelles sont agencés de telle sorte qu'ils repondent à des ondes de pression provenant de direction opposées.
